# EUROPÄISCHE PATENTSCHRIFT

(11) **EP 1 141 500 B1**
(45) Veröffentlichungstag und Bekanntmachung des Hinweises auf die Patenterteilung: **27.04.2005**
(21) Anmeldenummer: 99973546.7
(22) Anmeldetag: 04.11.1999
(51) Int. Cl.: E04F 10/06

(54) **GELENKARM FÜR EINE MARKISE**
ARTICULATED ARM FOR AN AWNING
BRAS ARTICULE POUR STORE EN TOILE A ROULEAU

(30) Priorität: 23.12.1998 DE 19859731
(43) Veröffentlichungstag der Anmeldung: 10.10.2001
(73) Patentinhaber: Paul Voss GmbH & Co. KG, D-57413 Finnentrop-Heggen (DE)
(72) Erfinder: VOSS, Wolfgang, D-57413 Finnentrop (DE)
(74) Vertreter: Heuckeroth, Volker, Dr.
(86) Internationale Anmeldenummer: PCT/EP1999/008436
(87) Internationale Veröffentlichungsnummer: WO 2000/039419

(56) Entgegenhaltungen:
- EP-A- 0 489 186
- NL-A- 9 400 820

## Beschreibung

Die Erfindung betrifft einen Gelenkarm für eine Markise, mit einem ersten Armteil und zumindest einem zweiten Armteil, wobei das erste Armteil und das zweite Armteil über ein Gelenk miteinander verbunden sind, dessen Gelenkachse quer zur Längsachse der Armteile verläuft, und wobei in dem ersten Armteil nebeneinander zumindest zwei Federn angeordnet sind, deren eines Ende am ersten Armteil festgelegt ist, und an deren anderen Ende ein Ende zumindest eines flexiblen Zugelements befestigt ist, dessen eines Ende an den Federn angeschlagen ist, das über das Gelenk in das zweite Armteil geführt und dort mit seinem anderen Ende an dem zweiten Armteil festgelegt ist, wobei jeder Feder zumindest ein flexibles Zugelement zugeordnet ist, und wobei das jeweilige Zugelement mit seinem ersten Ende an der diesem zugeordneten Feder einzeln befestigt ist.

Ein derartiger Gelenkarm ist aus EP-A-0 489 186 bekannt.

Ein Gelenkarm der eingangs genannten Art wird bei einer bestimmten Art von Markisen, den sogenannten Gelenkarm- oder Knickarmmarkisen verwendet. Eine solche Markise weist ein Markisentuch auf, das auf einer Tuchwickelwelle auf- und abwickelbar aufgenommen ist. Ein vorlaufendes Ende des Markisentuches ist an einer Ausfallstange befestigt, die beim Abwickeln des Markisentuchs von der Tuchwickelwelle von dieser wegbewegt wird, und die beim Aufwickeln des Markisentuchs auf diese zubewegt wird.

Die Ausfallstange, an der das vorlaufende Ende des Markisentuchs befestigt ist, ist dabei über den zumindest einen, in der Regel über zwei Gelenkarme mit einem tragenden Teil der Markise, bspw. einem Tragrohr, verbunden.

Ein derartiger Gelenkarm weist zumindest zwei Armteile auf, die über ein Gelenk miteinander verbunden sind, dessen Gelenkachse quer zur Längsachse der Armteile verläuft. Das eine Armteil, das auch als Oberarm bezeichnet wird, ist dabei mit seinem dem Gelenk abgewandten Ende gelenkig mit dem tragenden Teil der Markise, d.h. dem Tragrohr, verbunden. Das andere Armteil, das auch als Unterarm bezeichnet wird, ist mit seinem dem Gelenk abgewandten Ende gelenkig mit der Ausfallstange verbunden.

Im vollkommen eingefahrenen Zustand der Markise, bei dem das Markisentuch vollständig auf der Tuchwickelwelle aufgewickelt ist, ist der Gelenkarm maximal gebeugt, d.h. das erste und das zweite Armteil liegen nahezu parallel aneinander und verlaufen etwa parallel zur Ausfallstange und zum Tragrohr. Im maximal ausgefahrenen Zustand der Markise, d.h. bei vollständig von der Tuchwickelwelle abgewickelten Markisentuch ist der Gelenkarm gestreckt.

Der Gelenkarm bzw. die Gelenkarme der Markise haben die Funktion, die Ausfallstange beim Abwickeln des Markisentuchs von der Tuchwickelwelle wegzudrücken, um das Tuch beim Abwickeln unter Spannung von der Tuchwickelwelle wegzuziehen. Dazu ist in einem der Armteile, bspw. in dem Oberarm des Gelenkarms, zumindest eine Feder angeordnet, deren eines Ende am ersten Armteil festgelegt ist, und an deren anderen Ende ein Ende zumindest eines flexiblen Zuglements, beispielsweise in Form eines Drahtseils oder einer Kette, befestigt ist, das über das Gelenk, das die beiden Armteile verbindet, in das zweite Armteil geführt und dort mit seinem anderen Ende an dem zweiten Armteil festgelegt ist.

Bei dem Gelenkarm gemäß EP-A-0 489 186 sind als Zugelemente zwei Ketten vorgesehen. Auch bei einem aus DE-U-90 03 068 bekannten Gelenkarm werden Ketten als Zugelemente verwendet.

Im eingefahrenen Zustand der Markise, in dem der Gelenkarm maximal gebeugt ist, ist die Feder, die üblicherweise als Zugfeder ausgebildet ist, maximal gespannt. Beim Beugen des Gelenkarms wird nämlich die Weglänge zwischen dem Befestigungspunkt des Zugelements am Unterarm und dem Befestigungspunkt der Feder am Oberarm durch die Bogenlänge des gebeugten Gelenks vergrößert. Die Feder ist somit bei gebeugtem Gelenkarm maximal gedehnt, so daß der gebeugte Gelenkarm in seine gestreckte Stellung vorgespannt ist, wodurch sich der Gelenkarm beim Abwickeln des Tuches selbsttätig streckt.

Um den Gelenkarm auch bei einer Markise mit großer Ausfallänge entsprechend in seine Strecklage vorzuspannen, sind mitunter hohe Federkräfte erforderlich. Die eingesetzten Federn weisen dementsprechend eine sehr hohe Federkonstante auf. Bei Markisen mit großer Ausfallänge werden außerdem zumindest zwei Federn oder auch mehr Federn verwendet, die in dem einen Armteil nebeneinander angeordnet sind.

Bei den bekannten Gelenkarmen sind die zumindest zwei Federn an ihrem freien Ende mittels eines Beschlags miteinander verbunden, wobei an dem Beschlag eine einzige Aufhängung, beispielsweise in Form eines Hakens, angeordnet ist, an dem dann ein einzelnes Zugelement gemeinsam befestigt ist. Das Zugelement muß demnach die Kraft zweier oder bei drei Federn dreier Federn aufnehmen. Das Zugelement ist dementsprechend wesentlich stärker belastet, als wenn es nur mit einer Feder verbunden ist. Dies kann dazu führen, daß die Standzeit des Zugelements, d.h. die Dauerbelastbarkeit des Zugelements beim Ein- und Ausfahren der Markise verringert ist, das beim häufigen Ein- und Ausfahren ständigen Wechselbelastungen, insbesondere im Bereich des Gelenks, an dem es eine Umlenkung erfährt, ausgesetzt ist, so daß das eine Zugelement früher reißen kann.

Es ist daher vorgeschlagen worden, anstelle eines Zugelements einen Strang von mehreren Zugelementen einzusetzen, die an ihrem einen Ende, das mit dem Ende der Federn verbunden wird, zusammengebunden sind. Dadurch entsteht jedoch wiederum nur eine einzelne Befestigungsstelle aller Zugelemente mit allen Federn. Mit anderen Worten existiert wiederum nur eine einfache Verbindung zwischen dem gebündelten Ende der Zugelemente und den zusammengefaßten Enden der Federn, die wiederum den erhöhten Belastungen ausgesetzt ist. Reißt diese Verbindungsstelle während der Bedienung der Markise, besteht zwischen den Zugelementen und den Federn keine Verbindung mehr, und die Funktion des Gelenkarms ist vollständig aufgehoben.

Der Erfindung liegt daher die Aufgabe zugrunde, einen Gelenkarm der eingangs genannten Art dahingehend weiterzubilden, daß der Gelenkarm den ständigen Wechselbelastungen beim Ein- und Ausfahren der Markise länger standhalten kann.

Erfindungsgemäß wird diese Aufgabe hinsichtlich des eingangs genannten Gelenkarms dadurch gelöst, daß die Zugelemente Drahtseile sind, die zumindest in ihrem durch das Gelenk geführten Bereich eine Kunststoffummantelung aufweisen.

Anstatt ein einzelnes Zugelement mit seinem Ende gemeinsam an den zumindest zwei Federn zu befestigen, oder anstatt mehrere Zugelemente an einem Ende zu bündeln und dann gebündelt mit allen Federn gemeinsam zu verbinden, ist erfindungsgemäß demnach vorgesehen, jeder vorhandenen Feder zumindest ein separates Zugelement zuzuordnen, das dann nur an der ihm zugeordneten Feder einzeln befestigt ist. Jedes Zugelement muß daher nur die Kraft einer Feder aufnehmen, wodurch die Belastung jedes einzelnen Zugelements verringert ist. Dauerbelastungstests haben ergeben, daß die Standzeit des erfindungsgemäßen Gelenkarms gegenüber den bekannten Gelenkarmen wesentlich größer ist. Ein weiterer Vorteil der erfindungsgemäßen Ausgestaltung des Gelenkarms besteht darin, daß, falls einmal ein Zugelement reißen sollte, das zumindest eine weitere Zugelement und die zumindest eine weitere Feder weiterhin verbunden bleiben, so daß die Funktion des Gelenkarms zumindest noch teilweise aufrecht erhalten bleibt, und daß dann die noch bestehende Verbindung des verbleibenden Zugelements mit der verbleibenden Feder keinen höheren Belastungen ausgesetzt ist, als wenn noch alle Zugelement-Feder-Verbindungen intakt wären.

Erfindungsgemäß sind die Zugelemente Drahtseile, die zumindest in ihrem durch das Gelenk geführten Bereich eine Kunststoffummantelung aufweisen.

Wenn Drahtseile als Zugelemente verwendet werden, erweist sich die zuvor genannte Ausgestaltung als besonders vorteilhaft, da der jeweilige durch das Gelenk geführte Bereich des Zugelements hohen Reibungskräften unterworfen ist, die durch die Kunststoffummantelung vorteilhaft verringert werden.

In einer bevorzugten Ausgestaltung ist das der jeweiligen Feder zugeordnete Zugelement mit seinem zweiten Ende einzeln am zweiten Armteil festgelegt.

Durch diese Maßnahme wird die Funktionssicherheit des Gelenkarms noch weiter erhöht, da bei dieser Ausgestaltung beide Enden des Zugelements einzeln sowohl an der zugeordneten Feder als auch an der Befestigungsstelle am zweiten Arm befestigt sind.

Alternativ dazu ist es jedoch auch bevorzugt, wenn die Zugelemente an ihrem an dem zweiten Armteil festgelegten Ende zu einem Ende zusammengefaßt sind und das zusammengefaßte Ende am zweiten Armteil festgelegt ist.

Die Zusammenfassung oder Bündelung der am zweiten Armteil festgelegten Enden der Zugelemente, die weiterhin einzeln an jeder Feder befestigt sind, hat den Vorteil, daß sich die Zugelemente bei der Montage des Gelenkarms leichter befestigen lassen, da dann nur ein Ende am zweiten Armteil befestigt werden muß.

In einer weiteren bevorzugten Ausgestaltung sind die Federn Schraubenfedern, und ist an zumindest einem Ende der Federn jeweils eine Gewindebuchse befestigt, in die eine Aufhängeöse eingeschraubt ist.

Auch diese Ausgestaltung der Federn trägt zu höheren Standzeiten des Gelenkarms bei. Bei herkömmlichen Gelenkarmen werden nämlich üblicherweise Schraubenfedern verwendet, deren Enden zu einem Haken umgeformt sind. Die Umformung eines Schraubenfederendes zu einem Haken führt jedoch zwangsläufig zu einer Materialschwächung und früheren Materialermüdung der Federn im Bereich der hakenförmig umgeformten Enden. Durch die erfindungsgemäß vorgesehene Befestigung einer Gewindebuchse an zumindest einem Ende der Federn, in die eine Aufhängeöse eingeschraubt ist, wird eine Befestigungsstelle für das Zugelement oder für die Befestigung der Feder an dem ersten Armteil geschaffen, die eine Umformung und damit Materialschwächung der Feder vermeidet.

Dabei ist bevorzugt, wenn die Gewindebuchse in die Feder eingerollt oder eingepreßt ist.

Durch diese Maßnahme wird eine besonders innige, hohen Belastungen standhaltende Verbindung zwischen der Gewindebuchse und der Feder hergestellt.

In einer weiteren bevorzugten Ausgestaltung sind jeder Feder zumindest zwei Zugelemente zugeordnet.

Bei dieser Ausgestaltung sind im Sinne der Erfindung die zumindest zwei Zugelemente bevorzugt einzeln an der ihnen zugeordneten Feder befestigt. Durch die Zuordnung von zumindest zwei Zugelementen pro Feder kann die Standzeit des Gelenkarms noch weiter erhöht werden.

Eine erfindungsgemäße Markise weist zumindest einen Gelenkarm nach einer der zuvor beschriebenen Ausgestaltungen auf.

Weitere Vorteile ergeben sich aus der nachfolgenden Beschreibung und der beigefügten Zeichnung.

Ein Ausführungsbeispiel der Erfindung ist in der Zeichnung dargestellt und wird hiernach mit Bezug auf diese näher beschrieben. Es zeigen:
- Fig. 1: eine schematische perspektivische Gesamtdarstellung einer Markise; und
- Fig. 2A und 2B: einen erfindungsgemäßen Gelenkarm in zwei Teilbildern, teilweise im Längsschnitt.

In Fig. 1 ist insgesamt eine mit dem allgemeinen Bezugszeichen 10 versehene Markise teilweise unterbrochen dargestellt. Die Markise 10 dient zur Beschattung von Terrassen oder dergleichen.

Die Markise 10 weist ein Tragrohr 12 auf, das als tragendes Teil der Markise 10 dient, und über das die Markise 10 mittels Wandkonsolen 14 an einer nicht dargestellten Gebäudewand befestigt wird. Die Wandkonsolen 14 sind einerseits an dem Tragrohr 12 befestigt und weisen nicht näher dargestellte Befestigungsabschnitte zur Befestigung an der Gebäudewand auf.

Die Markise 10 weist weiterhin ein Markisentuch 16 auf, das auf einer mit unterbrochenen Linien dargestellten Tuchwickelwelle 18 auf- und abwickelbar ist. Dazu steht die Tuchwickelwelle 18 mit einem nicht näher dargestellten Getriebe an einem Ende der Tuchwickelwelle 18 in Verbindung, das mittels einer nicht dargestellten Handkurbel handbetätigbar ist oder über einen Elektromotor angetrieben wird. Die Tuchwickelwelle 18 ist über das Getriebe in zwei Drehrichtungen um ihre Längsachse antreibbar.

Die Tuchwickelwelle 18 ist bis auf einen vorderen, parallel zur Tuchwickelwelle 18 verlaufenden Schlitz 19 von einer Hülse 20 umfänglich umgeben, die das auf die Tuchwickelwelle 18 aufgewickelte Tuch vor Witterungseinflüssen schützt.

Die Hülse 20 ist mittels an dem Tragrohr 12 befestigten Seitenteilen 22 beidendig an dem Tragrohr 12 gehalten.

Die Markise 10 weist ferner einen Gelenkarm 24 sowie einen weiteren Gelenkarm 26 auf, wobei der Gelenkarm 26 und der Gelenkarm 24 identisch zueinander ausgebildet und lediglich spiegelsymmetrisch zueinander angeordnet sind, so daß im folgenden nur der Gelenkarm 24 näher beschrieben wird.

Der Gelenkarm 24 weist ein erstes Armteil 28 auf, das auch als Oberarm bezeichnet wird. Der Gelenkarm 24 weist weiterhin ein zweites Armteil 30 auf, das auch als Unterarm bezeichnet wird. Das erste Armteil 28 und das zweite Armteil 30 sind über ein Gelenk 32 gelenkig miteinander verbunden, wobei eine Drehachse des Gelenks 32 quer zur Längsrichtung des ersten Armteils 28 bzw. zur Längsrichtung des zweiten Armteils 30 verläuft.

Das erste Armteil 28 ist mit seinem dem Gelenk 32 abgewandten Ende 34 über einen Tragbock 36 mit dem Tragrohr 12 verbunden. Das erste Armteil 28 ist dabei gelenkig mit dem Tragbock 36 verbunden.

Das zweite Armteil 30 ist mit seinem dem Gelenk 32 abgewandten Ende 38 gelenkig mit einer Ausfallstange 40 verbunden.

Die Funktion des Gelenkarms 24 und ebenso des Gelenkarms 26 besteht darin, die Ausfallstange 40 zu halten und beim Abwickeln des Markisentuchs 16 von der Tuchwickelwelle 18 wegzudrücken. Im auf der Tuchwickelwelle 18 vollkommen aufgewickelten Zustand des Markisentuchs 16 sitzt die Ausfallstange 40 dicht an dem Schlitz 19 der Hülse 20 an. Der Gelenkarm 24 und der Gelenkarm 26 sind dann maximal gebeugt, d.h. das erste Armteil 28 und das zweite Armteil 30 verlaufen etwa parallel zum Tragrohr 12, d.h. das erste Armteil 28 und das zweite Armteil 30 sind um das Gelenk 32 zusammengeklappt. Das gleiche gilt für den Gelenkarm 26.

Von diesem maximal eingefahrenen Zustand der Markise ausgehend kann das Markisentuch 16 durch Drehen der Tuchwickelwelle 18 abgewickelt werden, wobei den Gelenkarmen 24 und 26 die Funktion zukommt, die Ausfallstange 40 von der Tuchwickelwelle 18 wegzudrücken und das abgewickelte Markisentuch 16 unter Spannung von der Tuchwickelwelle 18 wegzuziehen, damit dieses nicht durchhängt. Um diese Funktion ausüben zu können, ist der Gelenkarm 24 von der maximal gebeugten in die gestreckte Stellung durch Beaufschlagung mit Federkraft vorgespannt. Dies wird im folgenden anhand der Figuren 2A und 2B näher beschrieben.

Figuren 2A und 2B zeigen den Gelenkarm 24 insgesamt in zwei Teilbildern. Das rechte Ende in Fig. 2B schließt sich entsprechend an das linke Ende in Fig. 2A an.

Gemäß Fig. 2A wird das erste Armteil 28 durch ein Rohrprofil 42 gebildet.

An dem Ende 34 des ersten Armteils 28 ist an das Rohrprofil 42 eine Gabel 44 angesetzt, die gemäß Fig. 1 mit dem Tragbock 36 gelenkig verbunden wird. Die Gabel 44 weist dazu eine durchgehende Bohrung 46 auf, durch die ein Gelenkzapfen durchsteckbar ist, der die gelenkige Verbindung mit dem Tragbock 36 herstellt.

Die Gabel 44 weist einen blockartigen Fortsatz 48 auf, der das Ende 34 des ersten Armteils 28 verschließt und teilweise in das Rohrprofil 42 hineinragt.

An dem Fortsatz 48 sind drei Aufhängungen 50a bis 50c in Form von gekrümmten Haken befestigt.

In dem Rohrprofil 42 sind weiterhin drei Federn 52a bis 52c nebeneinander angeordnet. Die Federn 52a bis 52c sind in Form von Schraubenfedern ausgebildet und wirken als Zugfedern, d.h. im kräftefreien Zustand sind die Federn 52a bis 52c maximal zusammengezogen und können durch Zug in Längsrichtung gedehnt werden. Die Rückstellkraft der Federn 52a bis 52c wirkt stets in die zusammengezogene Stellung.

An jeweils einem ersten Ende 54a bis 54c der Federn 52a bis 52c ist jeweils eine Gewindebuchse 56a bis 56c befestigt. Die Gewindebuchsen 56a bis 56c sind in das jeweilige Ende 54a bis 54c eingerollt oder eingepreßt und reichen etwa einige Windungen in die Enden 54a bis 54d der Federn 52a bis 52c hinein. Zusätzlich können die Gewindebuchsen in den Federn 52a bis 52c mit diesen verschweißt sein. In die Gewindebuchsen 56a bis 56c ist jeweils eine Aufhängeöse 58a bis 58c, die hier als geschlossene Ringösen ausgebildet sind, eingeschraubt. In die Aufhängeösen 58a bis 58c ist jeweils der Haken der Aufhängungen 50a bis 50c eingehängt.

Jede der Federn 52a bis 52c ist somit einzeln an dem ersten Armteil 28, genauer gesagt an dem Fortsatz 48 befestigt.

Jeder der Federn 52a bis 52c ist ein Zugelement 60a bis 60c zugeordnet. Dabei ist jedes Zugelement 60a bis 60c einzeln mit jeweils einem zweiten Ende 62a bis 62c der ihm zugeordneten Feder 52a bis 52c fest verbunden.

Zur Befestigung der Zugelemente 60a bis 60c sind mit den zweiten Enden 62a bis 62c wiederum Gewindebuchsen 64a bis 64c fest verbunden. In die Gewindebuchsen 64a bis 64c sind wiederum Aufhängeösen 66a bis 66c eingeschraubt, die in Form von Ringösen ausgebildet sind.

Ein jeweiliges erstes Ende 68a bis 68c ist jeweils zu einer Schlaufe 70a bis 70c gelegt, die durch die jeweils zugeordnete Aufhängeöse 66a bis 66c durchgreift und mit dieser somit fest verbunden ist. Die Schlaufen 70a bis 70c sind mittels einer Klemme oder eines Quetschrings unauflösbar fixiert.

Die ersten Enden 68a bis 68c sind noch im ersten Armteil 28 in dem Rohrprofil 42 positioniert.

Gemäß Fig. 2B ist am dem ersten Ende 34 des ersten Armteils 28 gegenüberliegenden Ende 72 des ersten Armteils wiederum ein Gabelteil 74 mit dem Rohrprofil 42 fest verbunden. Das Gabelteil 74 bildet ein erstes Teil des Gelenks 32, über das das erste Armteil 28 gelenkig mit dem zweiten Armteil 30 verbunden ist. Das zweite Armteil 30 wird ebenfalls durch ein Rohrprofil 76 gebildet. An dessen dem Gelenk 32 zugewandten Ende ist ein Block 78 mit dem Rohrprofil fest verbunden, wobei der Block 78 mit einem Fortsatz 80 in die Gabel 74 eingreift. Ein mit unterbrochenen Linien angedeuteter Gelenkzapfen 82 geht durch die Gabel 74 und den Fortsatz 80 des Blocks 78 durch.

Die Zugelemente 60a bis 60c sind über das Gelenk 32, genauer gesagt über die Gabel 74, den Fortsatz 80 des Blocks 78 und dem Block 78 selbst in das Rohrprofil 76 des zweiten Armteils 30 geführt. Auf dem Fortsatz 80 bzw. dem Block 78 liegen die Zugelemente 60a bis 60c auf.

Ein jeweils zweites Ende 82a bis 82c der Zugelemente 60a bis 60c ist jeweils einzeln mit dem zweiten Armteil 30 verbunden, wozu in dem Block 78 für jedes Ende 82a bis 82c jeweils eine Einkerbung 84a bis 84c vorgesehen ist, in die das jeweilige Ende 82a bis 82c eingehängt und durch das daran anliegende Rohrprofil 76 zugfest mit dem Block 78 verbunden ist. Die Enden 82a bis 82c sind dabei wiederum zu Schlaufen gelegt, die mittels einer Klemme oder eines Rings gegen Auflösen gesichert sind.

Anstatt die Enden 82a bis 82c einzeln in dem Block 78 zu befestigen, wozu drei Einkerbungen 84a bis 84c vorgesehen sind, kann es auch vorgesehen sein, die Enden 82a bis 82c zu einem einzigen Ende zusammenzufassen, bspw. durch Bündelung mittels einer Klemme oder eines Quetschrings, und dann dieses zusammengefaßte Ende an dem Block 78 einzuhängen, wozu dann nur eine der Einkerbungen 84a bis 84c vorhanden sein muß.

An dem Ende 38 des zweiten Armteils 30 ist ein Befestigungselement 86 angeordnet, über das das zweite Armteil 30 gelenkig mit der Ausfallstange 40 gemäß Fig. 1 verbunden wird.

Die Zugelemente 60a bis 60c sind flexibel, so daß sie sich im Bereich des Gelenks 32 beim Beugen des Gelenkarms 24 an den gekrümmten Übergang von dem ersten Armteil 28 auf das zweite Armteil 30 anpassen können, und undehnbar, so daß sie Zugkräfte übertragen können. Beim Beugen des Gelenkarms 24 werden die Federn 52a bis 52c aufgrund der zunehmenden Weglänge, die die Zugelemente 60a bis 60c im Bereich des Gelenks 32 überspannen, gedehnt und damit gespannt.

Aus Figuren 2A und 2B geht hervor, daß jedes Zugelement 60a bis 60c mit seiner zugehörigen Feder 52a bis 52c ein einzelnes, von den übrigen Zugelementen 60a bis 60c und übrigen Federn 52a bis 52c unabhängiges Kraftübertragungssystem bildet. Kommt es beispielsweise zu einem Bruch des Zugelements 60a, bleiben die Kraftübertragungssysteme aus den Zugelementen 60b, 60c und den zugehörigen Federn 52b, 52c weiterhin intakt, wodurch der Gelenkarm 24 weiterhin funtionsfähig bleibt, wenn auch mit einer geringeren Spannkraft.

Die Zugelemente 60a bis 60c sind als Drahtseile ausgebildet, die zumindest im Bereich des Gelenks 32, in dem die Zugelemente 60a bis 60c auf dem Fortsatz 80 des Blocks 78 aufliegen, eine Kunststoffummantelung aufweisen. Die Reibung der Zugelemente 60a bis 60c auf dem Fortsatz 80 wird dadurch verringert.

In dem gezeigten Ausführungsbeispiel ist jeder Feder 52a bis 52c ein Zugelement 60a bis 60c zugeordnet. Es kann auch vorgesehen sein, jeder Feder 52a bis 52c zwei oder mehr Zugelemente 60a bis 60c zuzuordnen, wobei jedes so gebildete Kraftübertragungssystem unabhängig von den übrigen Kraftübertragungssystemen ausgebildet ist.

Während das gezeigte Ausführungsbeispiel drei Federn 52a bis 52c aufweist, ist es im Rahmen der Erfindung auch möglich, einen Gelenkarm mit zwei Federn oder vier und mehr Federn vorzusehen.

Im Rahmen der Erfindung ist es auch möglich, die Enden 62a bis 62c der Federn 52a bis 52c untereinander zu verbinden, wobei aber ein dafür verwendeter Beschlag Aufhängungen in entsprechender Anzahl der Zugelemente aufweist, um diese einzeln einhängen zu können.

## Patentansprüche

1. Gelenkarm für eine Markise, mit einem ersten Armteil (28) und zumindest einem zweiten Armteil (30), wobei das erste Armteil (28) und das zweite Armteil (30) über ein Gelenk (32) miteinander verbunden sind, dessen Gelenkachse quer zur Längsachse der Armteile (28, 30) verläuft, und wobei in dem ersten Armteil (28) nebeneinander zumindest zwei Federn (52a - 52c) angeordnet sind, deren eines Ende (54a - 54c) am ersten Armteil (28) festgelegt ist, und an deren anderen Ende (62a - 62) ein Ende zumindest eines flexiblen Zugelements (60a - 60c) befestigt ist, dessen eines Ende an den Federn (52a - 52c) angeschlagen ist, das über das Gelenk (32) in das zweite Armteil (30) geführt und dort mit seinem anderen Ende an dem zweiten Armteil (30) festgelegt ist, wobei jeder Feder (52a - 52c) zumindest ein flexibles Zugelement (60a - 60c) zugeordnet ist, und wobei das jeweilige Zugelement (60a - 60c) mit seinem ersten Ende (68a - 68c) an der diesem zugeordneten Feder (52a - 52c) einzeln befestigt ist, **dadurch gekennzeichnet, daß** die Zugelemente (60a - 60c) Drahtseile sind, die zumindest in ihrem durch das Gelenk (32) geführten Bereich eine Kunststoffummantelung aufweisen.

2. Gelenkarm nach Anspruch 1, **dadurch gekennzeichnet, daß** das der jeweiligen Feder (52a - 52c) zugeordnete Zugelement (60a - 60c) mit seinem zweiten Ende (84a - 84c) einzeln am zweiten Armteil (30) festgelegt ist.

3. Gelenkarm nach Anspruch 1, **dadurch gekennzeichnet, daß** die Zugelemente (60a - 60c) an ihrem an dem zweiten Armteil (30) festgelegten Ende zu einem Ende zusammengefaßt sind und das zusammengefaßte Ende am zweiten Armteil (30) festgelegt ist.

4. Gelenkarm nach einem der Ansprüche 1 bis 3, **dadurch gekennzeichnet, daß** die Federn (52a - 52c) Schraubenfedern sind, und daß an zumindest einem Ende (54a - 54c, 62a - 62c) der Federn (52a - 52c) jeweils eine Gewindebuchse (56a - 56c, 64a - 64c) befestigt ist, in die eine Aufhängeöse (58a - 58c, 66a - 66c) eingeschraubt ist.

5. Gelenkarm nach Anspruch 4, **dadurch gekennzeichnet, daß** die Gewindebuchsen (56a - 56c, 64a - 64c) in die Federn (52a - 52c) eingerollt oder eingepreßt sind.

6. Gelenkarm nach einem der Ansprüche 1 bis 5, **dadurch gekennzeichnet, daß** jeder Feder (52a - 52c) zumindest zwei Zugelemente (60a - 60c) zugeordnet sind.

7. Markise, **gekennzeichnet durch** zumindest einen Gelenkarm (24, 26) nach einem der Ansprüche 1 bis 6.

## Claims

1. An articulated arm for an awning, comprising a first arm part (28) and at least a second arm part (30), wherein the first arm part (28) and the second arm part (30) are connected with one another via an articulation (32), an articulation axis of which runs transversely to the longitudinal axes of the arm parts (28, 30), and wherein at least two springs (52a - 52c) are arranged adjacent to each other in the first arm part (28), one end (54a - 54c) of each spring being fixed at the first arm part (28), and, at the other end (62a - 62c) of which, an end of at least one flexible traction element (60a - 60c) is fixed, one end of which is attached to the springs (52a - 52c), and which is led via the articulation (32) into the second arm part (30) and fixed with its other end to the second arm part (30), wherein at least one flexible traction element (60a - 60c) is assigned to each spring (52a - 52c), and wherein the respective traction element (60a - 60c) is individually fixed with its first end (68a - 68c) to the spring (52a - 52c) assigned thereto, **characterized in that** the traction elements (60a - 60c) are wire cables, which comprise, at least in their region which is led via said articulation (32), a plastic coat.

2. The articulated arm of claim 1, **characterized in that** the traction element (60a - 60c) assigned to the respective spring (52a - 52c) is fixed, with its second end (84a - 84c), individually to the second arm part (30).

3. The articulated arm of claim 1, **characterized in that** the traction elements (60a - 60c) are bundled, at their end fixed to the second arm part (30), to one end, and the bundled end is fixed to the second arm part (30).

4. The articulated arm of anyone of claims 1 through 3, **characterized in that** the springs (52a - 52c) are coil springs, and an insert nut (56a - 56c, 64a - 64c) is fixed to at least one end (54a - 54c, 62a - 62c) of the springs (52a - 52c), respectively, into which a suspension eyelet (58a - 58c, 66a - 66c) is screwed.

5. The articulated arm of claim 4, **characterized in that** the insert nuts (56a- 56c, 64a - 64c) are rolled or pressed into the springs (52a - 52c).

6. The articulated arm of anyone of claims 1 through 5, **characterized in that** at least two traction elements (60a - 60c) are assigned to each spring (52a - 52c).

7. Awning, **characterized by** at least one articulated arm (24, 26) according to anyone of claims 1 through 6.

## Revendications

1. Bras articulé pour un store banne, comportant une première partie de bras (28) et au moins une deuxième partie de bras (30), la première partie du bras (28) et la deuxième partie du bras (30) étant reliées l'une à l'autre par une articulation (32), dont l'axe d'articulation est transversal à l'axe longitudinal des parties du bras (28, 30), au moins deux ressorts (52a-52c) étant disposés l'un à côté de l'autre dans la première partie du bras (28), une de leurs extrémités (54a-54c) étant fixée à la première partie du bras (28) et leur autre extrémité (62a-62c) étant assemblée avec une extrémité d'au moins un élément de traction flexible (80a-60c), dont l'une des extrémités est attachée aux ressorts (52a-52c) et qui est guidé en passant par l'articulation (32) dans la deuxième partie du bras (30) et y est fixé par son autre extrémité à la deuxième partie du bras (30), au moins un élément de traction flexible (60a-60c) étant associé à chaque ressort (52a-52c) et l'élément de traction (60a-60c) correspondant étant fixé individuellement par sa première extrémité (68a-68c) au ressort (52a-52c) qui lui est associé, **caractérisé en ce que** les éléments de traction (60a-60c) sont des câbles métalliques qui, au moins dans leur zone passant à travers l'articulation (32), comportent une gaine en matière plastique.

2. Bras articulé selon la revendication 1, **caractérisé en ce que** l'élément de traction (60a-60c) associé au ressort (52a-52c) correspondant est fixé individuellement par sa deuxième extrémité (84a-84c) à la deuxième partie du bras (30).

3. Bras articulé selon la revendication 1, **caractérisé en ce que** les éléments de traction (60a-60c), au niveau de leur extrémité fixée à la deuxième partie du bras (30), sont regroupés en une extrémité et l'extrémité regroupée est fixée à la deuxième partie du bras (30).

4. Bras articulé selon l'une des revendications 1 à 3, **caractérisé en ce que** les ressorts (52a-52c) sont des ressorts hélicoïdaux, et **en ce que** respectivement une douille filetée (56a-56c, 64a-64c) est fixée à au moins une extrémité (54a-54c, 62a-62c) des ressorts (52a-52c) et une boucle d'accrochage (58a-58c, 66a-66c) est vissée dans ladite douille.

5. Bras articulé selon la revendication 4, **caractérisé en ce que** les douilles filetées (56a-56c, 64a-64c) sont enroulées ou pressées dans les ressorts (52a-52c).

6. Bras articulé selon l'une des revendications 1 à 5, **caractérisé en ce qu'**au moins deux éléments de traction (60a-60c) sont associés à chaque ressort (52a-52c).

7. Store banne **caractérisé par** au moins un bras articulé (24, 26) selon l'une des revendications 1 à 6.
